# EUROPÄISCHE PATENTSCHRIFT

(11) **EP 1 673 579 B1**
(45) Veröffentlichungstag und Bekanntmachung des Hinweises auf die Patenterteilung: **10.08.2016**
(21) Anmeldenummer: 04790210.1
(22) Anmeldetag: 08.10.2004
(51) Int. Cl.: F24C 15/10, F24C 3/12

(54) **GASKOCHFELD**
GAS HOB
CHAMP DE CUISSON A GAZ

(30) Priorität: 09.10.2003 DE 10346962
(43) Veröffentlichungstag der Anmeldung: 28.06.2006
(73) Patentinhaber: BSH Hausgeräte GmbH, 81739 München (DE)
(72) Erfinder: WILSDORF, Gerd, 82140 Olching (DE); RIESER, Frank, 82194 Gröbenzell (DE); THIELEN, Heiko, 80634 München (DE)
(86) Internationale Anmeldenummer: PCT/EP2004/011272
(87) Internationale Veröffentlichungsnummer: WO 2005/036059

(56) Entgegenhaltungen:
- EP-A- 0 532 251
- EP-A- 1 344 982
- DE-A1- 19 907 193
- GB-A- 2 149 497

## Beschreibung

Die Erfindung betrifft ein Gaskochfeld mit zumindest einem Gasbrenner, zumindest einem Topfträger zum Abstellen eines Gargutbehältnisses über dem zumindest einen Gasbrenner, und zumindest einem Bedien- und/oder Anzeigeelement, das auf dem Gaskochfeld angeordnet ist.

Auf FR 2 730 041 ist ein gattungsgemäßes Gaskochfeld, das Gasbrenner und einen Topfträger aufweist. Auf eine Abdeckplatte des Gaskochfeldes ist ein Bedienelement vorgesehen und dem Topfträger frontseitig vorgelagert. Die Anordnung des Bedienelements auf der Abdeckplatte bietet zwar einen guten Bedienkomfort. Im Hinblick auf den begrenzten Platz auf der Abdeckplatte ist jedoch die Anordnung von Bedienelementen und/oder zugehörigen Anzeigeelementen auf der Abdeckplatte problematisch.

EP 1 344 982 offenbart eine Kochplatte mit mindestens vier Brennern, bei der mindestens vier der Brenner entsprechend der Spitzen eines Trapezes angeordnet sind, dessen längere Grundseite an der Vorderseite der Kochplatte liegt. Über die Brenner sind Topfträger geführt, die so ausgestaltet sind, dass sie frontseitig zumindest einen zurückspringenden Abschnitt aufweisen, der eine Bedienzone begrenzt, in der Bedien- und / oder Anzeigeelemente angeordnet sind. Damit eine Überhitzung der Bedienelemente durch die Gasbrenner vermieden wird, weisen die an den Spitzen der längeren Grundseite angeordneten kleineren Gasbrenner einen ausreichenden Abstand zu den Bedienelementen auf.

Die Aufgabe der Erfindung besteht darin, ein Gaskochfeld bereitzustellen, bei dem zumindest ein Bedien- und/oder Anzeigeelement in einer platzsparenden Weise auf einer Abdeckplatte des Gaskochfeldes angeordnet ist.

Die Aufgabe der Erfindung ist durch ein Gaskochfeld mit den Merkmalen des Patentanspruches 1 gelöst.

Vorteilhaft ist der zurückspringende Abschnitt in einem Außenrahmen des Topfträgerelements ausgebildet. Dadurch ist eine klare Abgrenzung zwischen einem Kochbereich und der Bedienzone erreicht.

Damit eine Wärmebeanspruchung der Bedienzone möglichst gering ist, kann der zurückspringende Abschnitt des Topfträgers im wesentlichen mittig zwischen zwei Gasbrennern ausgebildet sein.

Bevorzugt überragt der zurückspringende Abschnitt des Topfträgers zumindest teilweise das Bedien- und/oder Anzeigeelement. Dadurch kann sich ein nahe der Bedienzone abgestelltes Gargutbehältnis auf dem zurückspringenden Abschnitt abstützen ohne mit dem Bedien- und/oder Anzeigeelement in Kontakt zu kommen.

Die Bedien- und/oder Anzeigeelemente in der Bedienzone können vorteilhaft über einen Mindestabstand von 3 bis 10 cm von dem zurückspringenden Abschnitt des Topfträgers angeordnet sein. Dies ermöglicht der Bedienperson eine Betätigung der Elemente, ohne mit dem Topfträger in Berührung zu kommen.

Nachfolgend sind drei Beispiele anhand der beigefügten Figuren beschrieben. Es zeigen:
- Figur 1: ein Gaskochfeld gemäß einem nicht erfindungsgemäßen Ausführungsbeispiel in perspektivischer Ansicht;
- Figur 2: ein Gaskochfeld gemäß einem erfindungsgemäßen Ausführungsbeispiel in perspektivischer Ansicht; und
- Figur 3: ein Gaskochfeld gemäß einem zweiten Ausführungsbeispiel in einer Ansicht von oben.

In der Figur 1 ist ein Gaskochfeld mit einem wannenförmigen Muldengehäuse 1 gezeigt. Die offene Oberseite des Muldengehäuses 1 ist durch eine Glaskeramikplatte 3 abgedeckt. In der Glaskeramikplatte 3 sind Montageöffnungen ausgebildet, durch die Gasbrenner 5 ragen. Jeder der Gasbrenner 5 bildet eine Gaskochstelle aus. Auf der Glaskeramikplatte 3 liegen zwei benachbarte Topfträger 7 aus Gusseisen. Jedem der

Topfträger 7 sind zwei Gasbrenner 5 zugeordnet. Jeder der Topfträger weist einen Außenrahmen 8 mit vier rechtwinklig zueinander angeordneten Rahmenleisten 9 auf. Die Topfträger 7 sind ferner mit Topfträgerrippen 11 ausgebildet. Diese verbinden entweder die gegenüberliegenden Rahmenleisten 9 oder ragen mit ihren freien Enden in Richtung auf die Gasbrenner 5. Die Topfträgerrippen bilden eine Abstellfläche 12 für Gargutbehältnisse. Die Abstellfläche 12 verläuft in einer Ebene, die sich in einem Abstand a oberhalb der Glaskeramikplatte 3 befindet. Dadurch können darauf abgestellte Gargutbehältnisse in einfacher Weise zwischen den Gasbrennern 5 verschoben werden.

Gemäß der Figur 1 weisen die beiden Topfträger 7 an ihren benachbarten frontseitigen Eckbereichen jeweils einen zurückspringenden Rahmenabschnitt 13 auf, der im wesentlichen kreisbogenförmig ist und sich über einen Drehwinkel von 90° erstreckt. Die beiden zurückspringenden Rahmenabschnitte 13 grenzen eine frontseitig offene Bedienzone 15 auf der Glaskeramikplatte 3 ein. In der Figur 1 ist die Bedienzone 15 im wesentlichen mittig zwischen den beiden frontseitigen Gasbrennern 5 angeordnet. Konzentrisch zu den zurückspringenden Rahmenabschnitten 13 ist in der Bedienzone 15 ein magnetisch gehalterter Drehknebel 21 angeordnet. Der Drehknebel 21 ist in einem Abstand b von ca. 8 cm von dem zurückspringenden Rahmenabschnitt 15 entfernt. Weiterhin ist der Drehknebel 21 von vier Anzeigesymbolen 19 umgeben, die dem Gasbrenner 5 zugeordnet sind.

Mittels des Drehknebels 21 ist eine zentrale Steuerung aller Gasbrenner 5 ermöglicht. Für den Betrieb einer der Gasbrenner 5 wird zunächst der magnetisch gehalterter Drehknebel 21 in Richtung auf das Anzeigesymbol 19 geschoben, das dem ausgewählten Gasbrenner 5 zugeordnet ist. Dadurch wird der ausgewählte Gasbrenner 5 aktiviert. Anschließend wird der Drehknebel 21 wieder zurück in seine Ausgangsposition geschoben. Durch eine darauffolgende Drehbetätigung des Drehknebels 21 kann eine Heizleistung des ausgewählten Gasbrenners 5 eingestellt werden. Die Anzeige der Heizleistung erfolgt durch das dem ausgewählten Gasbrenner 5 zugeordnete Anzeigesymbol 19.

Das in der Figur 2 dargestellte erfindungsgemäße Ausführungsbeispiel entspricht im wesentlichen dem ersten Ausführungsbeispiel. Wie in der Figur 1 sind auch gemäß der Figur an den frontseitigen Rahmenleisten 9 kreisbogenförmige Rahmenabschnitte 13 an den benachbarten frontseitigen Eckbereichen der Topfträger 7 ausgebildet. Die zurückspringenden Rahmenabschnitte 13 der Topfträger 7 definieren die Bedienzone 15. Im Unterschied zur Figur 1 sind die zurückspringenden Rahmenabschnitte 13 der Topfträger als vertikal hochgezogene Hitzeschutzwände ausgebildet. Diese Hitzeschutzwände steigen ausgehend von den flachen frontseitigen Rahmenleisten 9 rampenartig bis zu einer maximalen Höhe c. Wie aus der Figur 2 ersichtlich ist, schließen die Hitzeschutzwände 13 nahezu dicht mit der Glaskeramikplatte 3 ab. Dadurch ist zuverlässig eine Konvektionsströmung von heißer Luft in Richtung auf die Bedienzone 15 verhindert.

Im Bereich ihrer maximalen Höhe c überragen die Hitzeschutzwände 13 einerseits den Drehknebel 21 bis zu einem Abstand e. Andererseits verlaufen die Oberseiten 23 der Hitzeschutzwände 13 stets unterhalb der Abstellfläche 12 für die Gargutbehältnisse, die durch die Topfträgerrippen 11 bereitgestellt ist. Somit können Gargutbehältnisse auf den Topfträgerrippen 11 verschoben werden, ohne an die Hitzeschutzwände zu stoßen.

Anstelle des für alle vier Gasbrenner 15 zentralen Drehknebels 21 ist gemäß dem zweiten Ausführungsbeispiel aus der Figur 3 jedem Gasbrenner 5 jeweils ein Drehknebel 21 zugeordnet. Die Drehknebel 21 sind gemäß der Figur 3 dem kreisbogenförmigen Verlauf der Rahmenabschnitte 13 folgend in platzsparender Weise in der Bedienzone 15 angeordnet. Die sich daraus ergebende trapezförmige Anordnung der vier Drehknebel 21 ermöglicht eine eindeutige Zuordnung der Drehknebel 21 zu den jeweiligen Gasbrennern 5.

## Patentansprüche

1. Gaskochfeld mit zumindest einem Gasbrenner (5), zumindest einem Topfträger (7) zum Abstellen eines Gargutbehältnisses über dem zumindest einen Gasbrenner (5), und zumindest einem Bedien- und/oder Anzeigeelement (19, 21), das auf dem Gaskochfeld angeordnet ist, wobei der zumindest eine Topfträgers (7) frontseitig zumindest einen zurückspringenden Rahmenabschnitt (13) aufweist, der eine Bedienzone (15) begrenzt, in der das zumindest eine Bedien- und/oder Anzeigeelement (19, 21) angeordnet ist, **dadurch gekennzeichnet, dass** der zumindest eine zurückspringende Rahmenabschnitt (13) als eine Hitzeschutzwand ausgebildet, die die Bedienzone (15) von dem zumindest einen Gasbrenner (5) trennt.

2. Gaskochfeld nach Anspruch 1, **dadurch gekennzeichnet, dass** der zumindest eine zuruckspringende Rahmenabschnitt (13) als vertikal hochgezogene Hitzeschutzwand ausgebildet ist.

3. Gaskochfeld nach Anspruch 2, **dadurch gekennzeichnet, dass** die Hitzeschutzwände ausgehend von flachen frontseitigen Rahmenleisten (9) rampenartig bis zu einer maximalen Höhe (c) steigen.

4. Gaskochfeld nach einem der vorhergehenden Ansprüche, **dadurch gekennzeichnet, dass** der zumindest eine zurückspringende Rahmenabschnitt (13) zumindest teilweise das zumindest eine Bedien- und/oder Anzeigeelement (19, 21) überragt.

5. Gaskochfeld nach den Ansprüchen 3, **dadurch gekennzeichnet, dass** die Hitzeschutzwände (13) im Bereich ihrer maximalen Höhe (c) einen Drehknebel (21) bis zu einem Abstand (e) überragen und die Oberseiten (23) der Hitzeschutzwände (13) stets unterhalb einer Abstellfläche (12) für Gargutbehältnisse verlaufen, die durch Topfträgerrippen (11) bereitgestellt ist.

6. Gaskochfeld nach einem der vorhergehenden Ansprüche, **dadurch gekennzeichnet, dass** die Hitzeschutzwände (13) nahezu dicht mit einer Glaskeramikplatte (3) abschließen.

7. Gaskochfeld nach einem der vorhergehenden Ansprüche, **dadurch gekennzeichnet, dass** die Bedienzone (15) im wesentlichen mittig zwischen zwei Gasbrennern (5) ausgebildet ist.

8. Gaskochfeld nach einem der vorhergehenden Ansprüche, **dadurch gekennzeichnet, dass** der zumindest eine zurückspringende Rahmenabschnitt (13) durch zwei benachbarte Topfträger (7) ausgebildet.

9. Gaskochfeld nach einem der vorhergehenden Ansprüche, **dadurch gekennzeichnet, dass** ein Mindestabstand (b) zwischen dem zumindest einen Bedien- und/oder Anzeigeelement (19, 21) und dem zumindest einen zurückspringenden Rahmenabschnitt (13) zwischen 3 bis 10 cm liegt.

10. Gaskochfeld nach einem der vorhergehenden Ansprüche, **dadurch gekennzeichnet, dass** der Rahmenabschnitt Topfträgers (7) einen Außenrahmen (9) aufweist, der den zumindest einen zurückspringenden Rahmenabschnitt (13) ausbildet.

## Claims

1. Gas hob having at least one gas burner (5), at least one pan support (7) for placing a vessel for food to be cooked over the at least one gas burner (5), and at least one operating and/or display element (19, 21), which is disposed on the gas hob, wherein the at least one pan support (7) has at least one front-side recoiling frame section (13), which delimits an operating area (15), in which the at least one operating and/or display element (19, 21) is disposed, **characterised in that** the at least one recoiling frame section (13) is embodied as a heat protection wall, which separates the operating zone (15) from the at least one gas burner (5).

2. Gas hob according to claim 1, **characterised in that** the at least one recoiling frame section (13) is embodied as a vertically raised heat protection wall.

3. Gas hob according to claim 2, **characterised in that** the heat protection walls, starting from flat front-side frame rails (9), rise in an ascending manner up to a maximum height (c).

4. Gas hob according to one of the preceding claims, **characterised in that** the at least one recoiling frame section (13) projects at least partially over the at least one operating and/or display element (19, 21).

5. Gas hob according to claim 3, **characterised in that** the heat protection walls (13) project beyond a rotary toggle (21) in the region of their maximum height (c) up to a distance (e), and the upper sides (23) of the heat protection walls (13) constantly run below a placing surface (12) for vessels for food to be cooked, which is provided by pan support ribs (11).

6. Gas hob according to one of the preceding claims, **characterised in that** the heat protection walls (13) terminate in an almost sealing manner with a glass-ceramic plate (3).

7. Gas hob according to one of the preceding claims, **characterised in that** the operating zone (15) is embodied essentially centrally between two gas burners (5).

8. Gas hob according to one of the preceding claims, **characterised in that** the at least one recoiling frame section (13) is embodied by two adjacent pan supports (7).

9. Gas hob according to one of the preceding claims, **characterised in that** a minimum distance (b) of between 3 to 10 cm lies between the at least one operating and/or display element (19, 21) and the at least one recoiling frame section (13).

10. Gas hob according to one of the preceding claims, **characterised in that** the at least one pan support (7) has an outer frame (9), which embodies the at least one recoiling frame section (13).

## Revendications

1. Champ de cuisson à gaz comprenant au moins un brûleur à gaz (5), au moins un support pour récipient (7) destiné au dépôt d'un récipient pour produit à cuire au-dessus de l'au moins brûleur à gaz (5), et au moins un élément de commande et/ou d'affichage (19, 21) qui est disposé sur le champ de cuisson à gaz, l'au moins un support pour récipient (7) présentant du côté frontal au moins une section de cadre (13) en retrait, qui délimite une zone de commande (15), dans laquelle est disposé l'au moins un élément de commande et/ou d'affichage (19, 21), **caractérisé en ce que** l'au moins une section de cadre (13) en retrait est réalisée comme une paroi de protection thermique, qui sépare la zone de commande (15) de l'au moins un brûleur à gaz (5).

2. Champ de cuisson à gaz selon la revendication 1, **caractérisé en ce que** l'au moins une section de cadre (13) en retrait est réalisée comme paroi de protection thermique étirée verticalement.

3. Champ de cuisson à gaz selon la revendication 2, **caractérisé en ce que** les parois de protection thermique, en partant de baguettes d'encadrement (9) plates du côté frontal montent en forme de rampe jusqu'à une hauteur maximale (c).

4. Champ de cuisson à gaz selon l'une quelconque des revendications précédentes, **caractérisé en ce que** l'au moins une section de cadre (13) en retrait dépasse au moins en partie l'au moins un élément de commande et/ou d'affichage (19, 21).

5. Champ de cuisson à gaz selon la revendication 3, **caractérisé en ce que** les parois de protection thermique (13), dans la zone de leur hauteur maximale (c), dépassent un bouton rotatif (21) jusqu'à un écart (e) et **en ce que** les côtés supérieurs (23) des parois de protection thermique (13) s'étendent toujours en dessous d'une surface de pose (12) pour des récipients pour produit à cuire, laquelle est fournie par des nervures (11) de support pour récipient.

6. Champ de cuisson à gaz selon l'une quelconque des revendications précédentes, **caractérisé en ce que** les parois de protection thermique (13) se terminent quasi de manière étanche avec une plaque vitrocéramique (3).

7. Champ de cuisson à gaz selon l'une quelconque des revendications précédentes, **caractérisé en ce que** la zone de commande (15) est essentiellement réalisée de manière centrale entre deux brûleurs à gaz (5).

8. Champ de cuisson à gaz selon l'une quelconque des revendications précédentes, **caractérisé en ce que** l'au moins une section de cadre (13) en retrait est réalisée par deux supports pour récipients (7) adjacents.

9. Champ de cuisson à gaz selon l'une quelconque des revendications précédentes, **caractérisé en ce qu'**un espace minimal (b) entre l'au moins un élément de commande et/ou d'affichage (19, 21) et l'au moins une section de cadre (13) en retrait est compris entre 3 et 10 cm.

10. Champ de cuisson à gaz selon l'une quelconque des revendications précédentes, **caractérisé en ce que** l'au moins un support pour récipient (7) présente un cadre extérieur (9) qui forme l'au moins une section de cadre (13) en retrait.
